# EUROPÄISCHE PATENTSCHRIFT

(11) **EP 0 129 917 B1**
(45) Veröffentlichungstag und Bekanntmachung des Hinweises auf die Patenterteilung: **15.10.1986**
(21) Anmeldenummer: 84107511.2
(22) Anmeldetag: 28.06.1984
(51) Int. Cl.: A43C 1/04, A43C 5/00

(54) **Schnürverschlussleiste mit Ösen für Schuhe**
Lace closure eyelet edging for shoes
Bordure à oeillet pour une fermeture à lacet pour chaussures

(30) Priorität: 28.06.1983 DE 3323170
(43) Veröffentlichungstag der Anmeldung: 02.01.1985
(73) Patentinhaber: Ehrhart, Hans, D-76848 Schwanheim (DE)
(72) Erfinder: Ehrhart, Hans, D-76848 Schwanheim (DE)
(74) Vertreter: Wey, Hans-Heinrich, Dipl.-Ing.

## Beschreibung

Die Erfindung betrifft eine Schnürverschlußleiste mit Ösen für Schuhe, deren Ösen durch Öffnungen in Schaft oder in einen mit diesem zu verbindenden Befestigungsteil hindurchsteckbar sind.

Bei Schuhen bestimmten Typs findet die sogenannte Ghilly-Schnürung Anwendung. Die Ghilly-Schnürung wird auf die Weise hergestellt, daß z.B. aus Kunststoff bestehende halbringförmige Ösen in einem besonderen Arbeitsgang an den gewöhnlich als Ösenleder bezeichneten Verstärkungsteil befestigt werden. Die Befestigung erfolgt gewöhnlich dadurch, daß mit den Ösen verbundene Lappen oder Streifen mit den Verstärkungsteil vernäht werden. Gegebenenfalls sind am Verstärkungsteil solche Streifen bereits fest vorgesehen, die dann durch die Ösen gefädelt und nach dem Umbiegen mit dem Verstärkungsteil vernäht werden. In manchen Fällen stellen die mit dem Verstärkungsteil vernähten Lappen oder Streifen auch selbst schlaufenförmige Ösen dar, durch die der Schnürsenkel hindurchgezogen wird.

Die Ghilly-Schnürung die normalerweise einen straffen und festen Sitz der Schuhe gewährleistet, wird nur noch selten angewendet, da sie in der Herstellung sehr aufwendig ist. Das Befestigen der Ösen oder Schlaufen ist sehr diffizil und erfordert beim Einfädeln der Ösen und Vernähen der Befestigungsstreifen weitgehend Handarbeit.

Um den vorerwähnten Nachteilen zu begegnen, ist vorgeschlagen worden, einstückige, aus Kunststoff gespritzte Ösenleisten herzustellen, welche die Ösen bereits enthalten bzw. in die die aus Metall bestehenden Ösen teilweise eingebettet sind. Derartige Lösungen sind beispielsweise aus den Unterlagen des DE-GM 80 21 660 bzw. des DB-GM 70 23 657 bekanntgeworden. Die einzunähende Leiste aus Kunststoff muß ausreichend fest und formbeständig sein; dies bedingt die Verwendung geeigneten Werkstoffs in ausreichend bemessener Stärke. Deshalb sind aber besondere Vorkehrungen, wie z.B. Erwärmen des thermoplastischen Kunststoffs, notwendig, um eine solche Ösenleiste überhaupt auf dem Schaft aufnähen zu können. Nachteilig wirken sich solche Ösenleisten auch beim Tragen von mit diesen Leisten versehenen Schuhen aus. Außerdem befriedigt das optische Aussehen dieser Kunststoff-Ösenleisten bei modischem Schuhwerk in keiner Weise.

Der Erfindung liegt die Aufgabe zugrunde, einen Ösenverschluß der in Betracht kommenden Art vorzuschlagen, der einfach und preiswert herstellbar und auch schnell und rationell an den Schäften von Schuhen anbringbar ist und selbst auch bei modischem Schuhwerk einen optisch einwandfreien Anblick bietet und welcher weiterhin die Anpassung bzw. Wölbung des Schaftes über dem Rist des Fußes nicht behindert und keinerlei Druckstellen verursacht.

Diese Aufgabe wird dadurch gelöst, daß bei einer Schnürverschlußleiste die Ösen mit ihrer Basis mit einem im wesentlichen geraden, stabförmigen Steg verbunden sind und mit diesem aus einen Stück bestehen, wobei die jeder einzelnen öse benachbarten Stegabschnitte seitlich der Ösen eine Länge aufweisen, die dem halben Abstand der Durchtrittsöffnungen im Schaft oder im Befestigungsteil entspricht und daß die Stegabschnitte zwischen den und seitlich der Ösen über ihre ganze Länge an der Unterseite des Schaftteils oder des Befestigungsteils zwischen den Durchtrittsöffnungen für die Ösen anliegen.

Die erfindungsgemäß ausgebildeten Schnürverschlußleisten mit Ösen erfüllen alle an sie gestellten Bedingungen einerseits im Hinblick auf ihre eigene Herstellung, andererseits im Hinblick auf ihre Montage bei der Anbringung sn den Schäften von Schuhen bei deren Fertigung. Es ist bei der Schuhfertigung lediglich erforderlich, entweder in das Schaftleder oder in mit diesem zu verbindende Befestigungsteile schlitzförmige Öffnungen zu stanzen, die bei dem Ausstanzen der Schäfte gleich mit gestanzt werden können, ohne daß dies einen zusätzlichen Arbeitsgang erfordert. Die erfindungsgemäß ausgebildeten Verschlußleisten sind dann lediglich von der richtigen Seite her durch die schlitzförmigen Öffnungen hindurchzustecken, woraufhin der Schaft in der jeweils in Betracht kommenden Weise weiterverarbeitet wird, wie dies aus den Ausführungsbeispielen und deren Beschreibung hervorgeht. Die einzelnen Ösen an dem stabförmigen Steg sind durch diese gesichert und festgelegt, da die Stegabschnitte zwischen den und seitlich der Ösen im wesentlichen über ihre ganze Länge entweder an der Unterseite des Schaftteils oder eines Befestigungsteils anliegen. Von Vorteilist, daß sich die Ösen um die Achse Ihres stabförmigen Steges schwenken lassen, was das Einziehen von Schnürbändern erleichtert. Durch die erfindungsgemäße Ausbildung der Verschlußleisten ist gewährleistet, daß die einzelnen Ösen einen festen Halt haben und ein Ausreißen der die Leiste haltenden Teile zwischen den einzelnen schlitzförmigen Durchtrittsöffnungen für die Ösen verhindert wird.

Es ist gegebenenfalls auch möglich, die einzelnen Ösen der Schnürverschlußleiste an dem stabförmigen, sie verbindenden Steg gelenkig, d.h. schwenkbar, zu befestigen, d.h. daß die Ösen an ihrem Steg mit einer Bohrung versehen sind, mit welchen sie auf beispielsweise einem Drahtstück aufgefädelt sind. Weiter Merkmale der erfindungsgemäß ausgebildeten Schnürverschlußleiste mit Ösen gehen aus den Unteransprüchen und der Beschreibung der Ausführungsbeispiele hervor.

Die Erfindung ist nachstehend anhand der in den Figuren 1 bis 9 der Zeichnung dargestellten Ausführungsbeispiele näher erläutert. Es zeigen:
Fig. 1 eine Ansicht einer erfindungsgemäß ausgebildeten Schnürverschlußleiste mit Ösen;
Fig. 2 einen mit einem Schnürverschluß mit Schnürverschlußleisten nach Fig. 1 versehenen Schuh;
Fig. 3 einen Teil eines Schaftes für einen Schuh nach Fig. 2;
Fig. 4 und 5 je einen Schuh mit Schnürverschluß, bei welchen die Schnürverschlußleisten von einen gesonderten Befestigungsteil gehalten werden;
Fig. 6, 7 und 8 je eine Ansicht von Befestigungsteilen zum Anbringen der Schnürverschlußleisten an einem Schuh;
Fig. 9 einen Damenschuh, bei dem die Schnürverschlußleisten an den Schaftteilen befestigt sind.

Wie aus Fig. 1 hervorgeht, besteht die erfindungsgemäß ausgebildete Schnürverschlußleiste mit Ösen aus einem im wesentlichen geraden, stabförmigen Steg 11, mit welchem die Osen 12 im Bereich ihrer Basis 13 verbunden sind, d.h. daß die Basis 13 der Ösen 12 einen Teil des Steges 11 bildet. Die ösen 12 befinden sich in dem üblichen Ösenabstand und entlang der Basis der Ösen 12 sind diese durch die Stegabschnitte 14 miteinander verbunden. Mit ihren Stegabschnitten 14 liegen die Stege 11 der Verschlußleisten an dem Schaft 21 eines Schuhs oder an einem am Schaft anzubringenden Befestigungsteil 22 jeweils zwischen den schlitzförmigen Durchtrittsöffnungen 23 an, so daß sich die Stegabschnitte 14 über ihre ganze Länge an dem Schaft 21 bzw. Befestigungsteil 22 abstützen.

Bei dem Ausführungsbeispiel nach Fig. 2 liegen die Durchtrittsöffnungen 23 für die Ösen 12 längs der Faltlinie 24 30 des Schaftleders.

Bei der Ausführungsform nach Fig. 4 werden die Schnürverschlußleisten von einem Befestigungsteil 22 getragen, welche in den Fig. 6 und 7 dargestellt sind. Diese Befestigungsteile 22 sind mit dem Schaft 25 versteppt.

Eine weitere Befestigungsart der Schnürverschlußleisten ist aus Fig. 5 ersichtlich. Bei dem dargestellten Schuh ist eine Befestigungsleiste 26. die in Fig. 8 dargestellt ist und welche die schlitzförmigen Öffnungen 23 zum Durchtritt der Ösen 12 aufweist, auf den Schaft 27 aufgenäht.

Bei dem in Fig. 9 dargestellten Damenschuh sind die Schnürverschlußleisten durch schlitzförmige Durchtrittsöffnungen im Schaftleder hindurchgesteckt, welches an seiner Unterseite mit einem Futter versehen ist. Vorteilhafterweise ist das Schaftleder mit dem Futter beiderseits mittels je einer Steppnaht 28 seitlich der Stege 11 vernäht.

Die Ösen 12 können jede beliebige Form haben. Wesentlich ist lediglich, daß sie an ihrer Basis 13 miteinander verbunden sind.

## Patentansprüche

1. Schnürverschlußleiste mit Ösen für Schuhe, deren Ösen (12) durch Öffnungen (23) im Schaft (21) oder einem mit diesem zu verbindenden Befestigungsteil (22, 26) hindurchsteckbar sind, dadurch gekennzeichnet, daß die Ösen (12) mit ihrer Basis (13) mit einem im wesentlichen geraden, stabförmigen Steg (11) verbunden sind und mit diesem aus einem Stück bestehen, wobei die jeder einzelnen Öse (12) benachbarten Stegabschnitte (14) seitlich der Ösen (12) eine Länge aufweisen, die dem halben Abstand der Durchtrittsöffnungen (23) im Schaft (21) oder im Befestigungsteil (22, 26) entspricht und daß die Stegabschnitte (14) zwischen den und seitlich der Ösen (12) über ihre ganze Länge an der Unterseite des Schaftteils (21) oder des Befestigungsteils (22, 26) zwischen den Durchtrittsöffnungen (23) für die Ösen (12) anliegen.

2. Schnürverschlußleiste nach Anspruch 1, dadurch gekennzeichnet, wenigstens zwei Ösen (12) an dem stabförmigen Steg (11) angeordnet sind.

3. Schnürverschlußleiste nach Anspruch 1, dadurch gekennzeichnet, daß eine einzelne Öse (12) an dem stabförmigen Steg (11) angeordnet ist.

4. Schnürverschlußleiste nach Anspruch 1, 2 oder 3, dadurch gekennzeichnet, daß die Ösen (12) mit dem stabförmigen Steg (11) gelenkig verbunden sind.

5. Schnürverschlußleiste nach einem der Ansprüche 1 bis 4, dadurch gekennzeichnet, daß sie aus metallischem Werkstoff oder einen Kunststoff mit den Eigenschaften eines metallischen Werkstoffs besteht.

6. Schnürverschluß an Schuhen unter Verwendung von Schnürverschlußleisten nach einem oder mehreren der Ansprüche 1 bis 5 mit einem durch die Ösen hindurchgeführten Schnürband, dadurch gekennzeichnet, daß die Öffnungen (23) im Schaft (21) selbst angeordnet sind und daß die Ösen (12) ohne weitere Befestigungsmittel in den Öffnungen (23) gehalten sind.

7. Schnürverschluß an Schuhen unter Verwendung von Schnürverschlußleisten nach einem oder mehreren der Ansprüche 1 bis 5 mit einem durch die Ösen hindurchgeführten Schnürband, dadurch gekennzeichnet, daß die Öffnungen (23) in einem Befestigungsteil (22, 26) angeordnet sind, der mit dem Schaft (21) des Schuhs verbunden ist, und daß die Ösen (12) ohne weitere Befestigungsmittel in den Öffnungen (23) gehalten sind.

## Claims

1. Lace closure eyelet edging for shoes, whereof the eyelets (12) are insertable through openings (23) in the shoe upper (21) or in an attachment part (22, 26) to be connected to said upper, characterized in that the eyelets (12) are connected by their base (13) with a substantially straight, rod-shaped bar (11) and comprise one part therewith, wherein the bar segments (14) adjacent to each single eyelet (12) have a length to the side of the eyelets which corresponds to half the distance of the openings (23) in the upper (21) or the attachment part (22, 26), and that the bar segments (14) between and to the side of the eyelets (12) abut the underside of the upper (21) or the attachment part (22, 26) along their entire length between the openings (23) for the eyelets (12).

2. Lace closure edging according to claim 1, characterized in that at least two eyelets (12) are disposed on the rod-shaped bar (11).

3. Lace closure edging according to claim 1, characterized in that a single eyelet (12) is disposed on the rod-shaped bar (11).

4. Lace closure edging according to claim 1, 2 or 3, characterized in that the eyelets (12) are hinged to the rod-shaped bar (11).

5. Lace closure edging according to one of claims 1 to 4, characterized in that it consists of a metallic material or a plastic with the properties of a metallic material.

6. Lace closure in shoes, using lace closure edgings according to one or more of claims 1 to 5, with a shoelace passed through the eyelets, characterized in that the openings (23) are arranged in the shoe upper (21) itself and that the eyelets (12) are held in the openings (23) without further attachment means.

7. Lace closure in shoes, using lace closure edgings according to one or more of claims 1 to 5, with a shoelace passed through the eyelets, characterized in that the openings (23) are arranged in an attachment part (22, 26) connected with the shoe upper (21) and that the eyelets (12) are held in the openings (23) without further attachment means.

## Revendications

1. Barrette de fermeture par laçage pour chaussures, pourvue d'oeillets (12) pouvant passer à travers des ouvertures (23) ménagées dans la tige (21) de la chaussure ou dans une pièce de fixation (22, 26) à relier à la chaussure, caractérisée par le fait que les oeillets (12) sont reliés à leur base (13) à une barrette (11) généralement rectiligne et en forme de bâtonnet aves laquelle ils forment une seule pièce où les segments de barrette (14) jouxtant chaque oeillet particulier (12), latéralement par rapport à cet oeillet (12), ont une longueur correspondant à la moitié de la distance séparant les ouvertures de passage (23) dans la tige (21) ou dans la pièce de fixation (22,26), ainsi que par le fait que les segments de barrette (14) entre les oeillets et latéralement aux oeillets (12) s'appuient sur toute leur longueur, et entre les ouvertures de passage

(23) des oeillets (12), sur la partie intérieure de la tige de la chaussure (21) ou de la pièce de fixation (22, 26) concernés.

2. Barrette de fermeture par laçage selon revendication 1, caractérisée par le fait que la barrette en forme de bâtonnet (11) comporte au moins deux oeillets.

3. Barrette de fermeture par laçage selon revendication 1, caractérisée par le fait qu'un seul oeillet (12) est disposé sur la barrette en forme de bâtonnet (11).

4. Barrette de fermeture par laçage selon revendications 1, 2, ou 3, caractérisée par le fait que les oeillets (12) sont reliés à la barrette en forme de bâtonnet (11) de façon articulés.

5. Barrette de fermeture par laçage selon une des revendications 1 à 4, caractérisée par le fait qu'elle est constituée d'une matière métallique ou d'une matiére synthétique ayant les propriétés d'une matière métallique.

6. Fermeture par laçage sur chaussures utilisant des barrettes de fermeture par laçage selon une ou plusieurs des revendications 1 à 5, et des lacets passant dans des oeillets, caractérisée par le fait que les ouvertures (23) sont pratiquées dans la tige de la chaussure (21) elle même et que les oeillets (12) sont maintenues dans les ouvertures (23) sans autre moyen de fixation.

7. Fermeture par laçage sur chaussures utilisant des barrettes de fermeture par laçage selon une ou plusieurs des revendications 1 à 5, et des lacets passant dans des oeillets, caractérisée par le fait que les ouvertures (23) sont pratiquées dans une pièce de fixation (22, 26) qui est reliée à la tige (21) de la chaussure et que les oeillets (12) sont maintenues dans les ouvertures (23) sans autre moyen de fixation.
